# FASCICULE DE BREVET EUROPEEN

(11) **EP 0 332 480 B1**
(45) Date de publication et mention de la délivrance du brevet: **13.05.1992**
(21) Numéro de dépôt: 89400351.6
(22) Date de dépôt: 08.02.1989
(51) Int. Cl.: B65D 47/28

(54) **Capsule de fermeture à élément mobile pour flacons et autres récipients**
Verschlusskappe mit einem beweglichen Element für Flakons und andere Behälter
Closure with movable element for flasks and other containers

(30) Priorité: 12.02.1988 FR 8801695
(43) Date de publication de la demande: 13.09.1989
(73) Titulaire: Simon, Patrick, F-95140 Garges les Gonesse (FR)
(72) Inventeur: Simon, Patrick, F-95140 Garges les Gonesse (FR)
(74) Mandataire: Madeuf, René Louis

(56) Documents cités:
- EP-A- 0 003 132
- EP-A- 0 155 616
- WO-A-85/02984
- DE-C- 277 416
- FR-A- 2 233 248
- US-A- 2 011 394

## Description

La présente invention concerne les capsules de fermeture pour flacons ou autres récipients devant contenir des produits divers tels que des produits cosmétiques ou ménagers.

L'invention concerne plus particulièrement les capsules qui restent à demeure sur le flacon et qui permettent d'avoir accès par une manoeuvre simple au produit contenu.

On connaît déjà des capsules qui comportent un bec basculant ou une languette pivotante monté dans le dessus du couvercle. On connaît aussi des capsules dont l'ouverture est pratiquée par rotation.

L'invention crée une nouvelle capsule dont le mode de fonctionnement fait qu'elle permet d'accéder à l'intérieur du flacon et qu'il peut, le cas échéant, lui être associé des accessoires, notamment des moyens distributeurs.

La technique antérieure a fait connaître le document DE-A- 277 416 qui montre une capsule de fermeture à élément mobile pour flacons et autres récipients devant être ouverts ou fermés sans retrait de la capsule, comportant une enveloppe reliée au flacon par des éléments d'accrochage, ladite enveloppe présentant un fond et une ouverture destinée à être mise en coïncidence avec celle d'un tiroir monté dans une glissière formée en dessous du fond et présentant une paroi de fond dans laquelle est pratiquée une lumière communiquant avec l'intérieur du flacon, ledit tiroir étant muni d'un poussoir accessible de l'extérieur pour la manoeuvre du tiroir.

Selon la présente invention, le poussoir du tiroir comporte des ailes guidées contre des méplats de l'enveloppe.

Cela permet une manoeuvre aisée du tiroir sans qu'il soit nécessaire de prévoir un élément élastique de rappel.

Selon une autre caractéristique de l'invention, la capsule comporte dans son enveloppe un distributeur notamment un cylindre recouvert par un capuchon formant élément maintenant la capsule fermée en position de non-utilisation.

Diverses autres caractéristiques de l'invention ressortent d'ailleurs de la description détaillée qui suit. Des formes de réalisation de l'objet de l'invention sont représentées, à titre d'exemples non limitatifs, aux dessins annexés.

La fig. 1 est une coupe d'une capsule mise en place sur un flacon ou autre récipient

La fig. 2 est une coupe prise suivant la ligne II-II de la fig. 1.

La fig. 3 est une coupe prise suivant la ligne IV-IV de la fig. 1.

La fig. 4 est une élévation, partie en coupe, illustrant un développement de l'invention, en même temps qu'une variante.

La fig. 5 est une coupe prise suivant la ligne V-V de la fig. 4.

La fig. 6 est une vue en plan, suivant la ligne VI-VI de la fig. 4, lorsque deux des pièces, apparaissant à cette figure, sont retirées.

Les fig. 1 à 3 illustrent un premier mode de réalisation, dans lequel 1 désigne la partie supérieure d'un flacon ou d'un autre récipient devant être fermé par une capsule.

Dans la réalisation représentée, la capsule 2 a une forme générale cylindrique mais, elle pourrait présenter tout autre aspect désiré.

Le flacon 1 forme une partie rétrécie ou goulot 3 à une extrémité et, de même, il comporte des éléments d'accrochage 4, par exemple des logements comme représenté, une gorge, ou des filets de vis pour des parties d'accrochage complémentaires 5 formées par une enveloppe 6 que comporte la capsule 2. L'enveloppe 6 est munie sur son dessus d'un fond 7 dans le dessous duquel est délimitée une glissière 8 formant un couloir 9.

Le dessous de la glissière 8 comporte une paroi 10 percée d'au moins une lumière 11.

La glissière 8 est prolongée en dessous de la paroi 10 par une jupe annulaire 12 destinée à entrer dans le goulot 3 du flacon afin d'assurer l'étanchéité entre celui-ci et la capsule 2. Le fond 7 forme aussi un anneau ouvert 13 concentrique à la jupe 12 pour envelopper partiellement l'extérieur du goulot 3.

Outre ce qui précède, l'enveloppe 6 délimite, dans sa paroi latérale, un trou.

Le couloir 9 sert au logement d'un tiroir 16 présentant une ouverture 17 ouvrant vers la paroi 10 de la glissière 8.

Le tiroir 16 forme, à son extrémité opposée à l'ouverture 17, un poussoir 18 qui est guidé dans des glissières bordant le trou 14.

Pour utiliser le produit contenu dans le flacon 1, il suffit d'exercer une pression sur le poussoir 18 ce qui déplace le tiroir 16 pour amener l'ouverture 17 à coïncider avec la lumière 11 et le produit contenu dans le flacon 1 peut donc s'écouler soit en pressant ce flacon, s'il est souple, soit en l'inclinant, s'il est rigide.

Afin que le tiroir 16 ne puisse pas échapper, il est muni, par exemple sur son dessous, d'une saillie 20 formant butée, cette saillie étant appliquée contre l'anneau ouvert 13 lorsque le tiroir 16 est en position d'ouverture.

Tant l'enveloppe 6 que le tiroir 16, qui constituent les deux seules pièces de la capsule, sont fabriqués, de préférence, en matière thermoplastique par moulage par injection. On choisit, pour la réalisation du tiroir 16, une matière souple et élastique ce qui permet que la saillie 20 soit déformée élastiquement lors de la mise en place du tiroir 16.

Les fig. 1 et 3 montrent que le poussoir 18 comporte deux ailes 23, 24 guidées sur des méplats 25, 26 de l'enveloppe 6. Les ailes 23, 24 sont avantageusement striées pour en faciliter la préhension.

A la fig. 1, le fond 7 de l'enveloppe 6 est percé d'un trou 27 avec lequel l'ouverture 17 du tiroir 16 peut être mise en coïncidence.

Les fig. 4 à 6 illustrent un développement de l'invention en même temps qu'une variante. Dans ce cas, l'enveloppe 6 forme au-dessus du fond 7 des flasques latéraux 28 pour le support d'un cylindre distributeur 29. Le cylindre 29 peut être fixé, par exemple en encliquetant des axes d'extrémité 30 qu'il présente dans des encoches 31 des flasques 28.

Le fond 7 présente, comme à la fig. 1, un trou 27 pouvant être mis en coïncidence avec l'ouverture 17 du tiroir désigné alors par la référence 16₁ tiroir qui est guidé par la glissière 8 qui est prévue de même façon que dans la réalisation des figures précédentes. Le tiroir 16₁ peut être actionné par un poussoir 32 à ailes 32a, 32b comportant avantageusement des stries verticales, un aspect grainé ou des empreintes pour le logement des doigts.

Il est avantageux dans la réalisation de la fig. 4 de prévoir supplémentairement un capuchon 33 pour recouvrir à la fois l'ensemble de la capsule 2 et le cylindre distributeur 29 qu'elle comporte, ce qui assure la protection du cylindre distributeur qui, par ailleurs, fait partie intégrante de la capsule 2.

De plus, le capuchon 33 assure le verrouillage du tiroir en position de fermeture.

La fig. 6 montre que la saillie 20, formant butée, peut être réalisée à l'extrémité de chacune de deux pattes 34 du tiroir 16₁, ce qui permet, par la flexibilité des pattes, de faciliter la mise en place du tiroir 16₁.

Comme dans ce qui précède, les mêmes numéros de référence désignent les mêmes organes que ceux décrits en référence au mode de réalisation des fig. 1 à 3.

On notera en outre que le cylindre distributeur 29 peut être remplacé par d'autres moyens d'application par exemple par un bloc poreux, des billes ou autres organes. Les organes décrits font que, dans tous les modes de réalisation des moyens maintiennent la capsule fermée lorsqu'elle est en position de non-utilisation.

## Revendications

1. Capsule de fermeture à élément mobile pour flacons et autres récipients devant être ouverts ou fermés sans retrait de la capsule, comportant une enveloppe reliée au flacon par des éléments d'accrochage (4, 5), ladite enveloppe présentant un fond (7) et une ouverture destinée à être mise en coïncidence avec celle (17b) d'un tiroir (16) monté dans une glissière (8) formée en dessous du fond (7) et présentant une paroi de fond (10) dans laquelle est pratiquée une lumière (11) communiquant avec l'intérieur du flacon, ledit tiroir (16) étant muni d'un poussoir (18) accessible de l'extérieur pour la manoeuvre du tiroir (16), caractérisée en ce que le poussoir (18, 32) du tiroir (16, 16₁) comporte des ailes (23, 24, 32a, 32b) guidées contre des méplats de l'enveloppe (6).

2. Capsule suivant la revendication 1, caractérisée en ce que le tiroir (16) est monté coulissant à l'intérieur d'un couloir (9) de la glissière (8).

3. Capsule suivant l'une des revendications 1 ou 2 caractérisée en ce que le tiroir (16) est muni supplémentairement de butées (20) formant butées de retenue.

4. Capsule suivant l'une des revendications 1 à 3, caractérisée par un bourrelet (22) pour former joint avec le tiroir (16).

5. Capsule suivant l'une des revendications 1 à 4, caractérisée en ce qu'elle comporte dans son enveloppe (6) un distributeur (29) notamment un cylindre recouvert par un capuchon (33) formant élément maintenant la capsule fermée en position de non-utilisation.

6. Capsule suivant la revendication 5, caractérisée en ce que le distributeur (29) est encliqueté dans l'enveloppe.

## Patentansprüche

1. Verschlußkapsel mit einem beweglichen Element für Fläschchen und andere Behältnisse, die ohne Abnahme der Kapsel geöffnet oder geschlossen werden sollen, welche Kapsel einen mit dem Fläschchen durch Verrastungselemente (4, 5) verbundenen Mantel umfaßt, wobei dieser Mantel einen Boden (7) aufweist und eine Öffnung, die dafür vorgesehen ist, mit derjenigen (17b) eines Schiebers (16) in Deckung gebracht zu werden, welcher Schieber in einer Führung (8) angeordnet ist, die an der Unterseite des Bodens (7) ausgebildet ist und ihrerseits eine Bodenwand (10) aufweist, in der ein zum Innern des Fläschchens führendes Fenster (11) vorgesehen ist, wobei der besagte Schieber (16) mit einem von außen zugänglichen Drücker (18) für die Betätigung des Schiebers (16) versehen ist, dadurch gekennzeichnet, daß der Drücker (18, 32) des Schiebers (16, 16₁) Flügel (23, 24, 32a, 32b) aufweist, die an Abflachungen des Mantels (6) entlang geführt werden.

2. Kapsel nach Anspruch 1, dadurch gekennzeichnet, daß der Schieber (16) im Inneren eier Gleitbahn (9) der Führung (8) verschiebbar angeordnet ist.

3. Kapsel nach einem der Ansprüche 1 oder 2, dadurch gekennzeichnet, daß der Schieber (16) zusätzlich mit Anschlägen (20) versehen ist, die Halteanschläge bilden.

4. Kapsel nach einem der Ansprüche 1 bis 3, gekennzeichnet durch einen Wulst (22) zur Herstellung einer dichten Verbindung mit dem Schieber (16).

5. Kapsel nach einem der Ansprüche 1 bis 4, dadurch gekennzeichnet, daß sie in ihrem Mantel (6) eine Verteilervorrichtung (29), insbesonders eine Walze aufweist, die durch eine Verschlußkappe (33) abgedeckt wird, die ein Element bildet, das die Kapsel bei Nicht-Verwendung verschlossen hält.

6. Kapsel nach Anspruch 5, dadurch gekennzeichnet, daß die Verteilervorrichtung (29) in den Mantel eingerastet ist.

## Claims

1. Closing capsule with a mobile element for flasks and other containers having to be opened or closed without withdrawing the capsule, comprising an envelope connected to the flask by interlocking elements (4, 5), said envelope having a bottom (7) and an opening adapted to be brought in register with that (17) of a drawer (16) mounted in a slide member (8) formed below the bottom (7) and having a bottom wall (10) in which is made a port (11) communicating with the inside of the flask, said drawer (16) being provided with a push member (18) with an outwardly accessibility for operating the drawer (16), characterized in that the push member (18, 32) of the drawer (16, 16₁) comprises wings (23, 24, 32a, 32b) guided against flats of the envelope (6).

2. Capsule according to claim 1, characterized in that the drawer (16) is slidably mounted within a passage (9) of the slide member (8).

3. Capsule according to one of claims 1 or 2, characterized in that the drawer (16) is further provided with abutments (20) forming retaining abutments.

4. Capsule according to one of claims 1 to 3, characterized by a pad (22) for forming a seal with the drawer (16).

5. Capsule according to one of claims 1 to 4, characterized in that it comprises, in its envelope (6), a distributor (29), typically a cylinder covered by a cap (33) forming an element maintaining the capsule closed in position of no-use.

6. Capsule according to claim 5, characterized in that the distributor (29) is snapped into the envelope.
